# FASCICULE DE BREVET EUROPEEN

(11) **EP 1 262 620 B1**
(45) Date de publication et mention de la délivrance du brevet: **04.08.2004**
(21) Numéro de dépôt: 02291311.5
(22) Date de dépôt: 29.05.2002
(51) Int. Cl.: E05F 11/48

(54) **Dispositif de maintien de câble pour lève-vitre de véhicule**
Spannvorrichtung eines Kabels für Fensterheber eines Kraftfahrzeuges
Tensioning device for cable of vehicle window regulator

(30) Priorité: 29.05.2001 FR 0106994
(43) Date de publication de la demande: 04.12.2002
(73) Titulaire: Meritor Light Vehicle Systems-France, 45600 Sully sur Loire (FR)
(72) Inventeur: Nguyen, Hong-Vu, 45000 Orléans (FR)
(74) Mandataire: Cabinet Hirsch

(56) Documents cités:
- EP-A- 1 167 674
- DE-A- 2 217 784
- US-A- 5 022 184
- US-A- 5 657 580

## Description

L'invention concerne un lève-vitre de véhicule, et plus particulièrement un lève-vitre de véhicule qui comprend un curseur entraîné par un câble passant par des moyens de renvoi.

Le rattrapage des jeux lors du fonctionnement ou l'usure du lève-vitre abaissent la tension du câble d'entraînement du curseur. Afin de maintenir le câble dans les moyens de renvoi, on utilise fréquemment un tendeur du câble d'entraînement d'un lève-vitre.

Le document US-4 235 046 décrit, dans le mode de réalisation de la figure 5, un lève-vitre présentant toutes les caractéristiques du préambule de la revendication 1.

Le document US-A-5 778 600 décrit un lève-vitre comprenant une came montée rotative à l'extrémité d'un rail de guidage de curseur. La came présente au niveau de sa périphérie, une gorge de guidage de câble. La came est actionnée par un ressort spiral. La came exerce un effort de tension sur le câble.

Ces lèves vitre présentent des structures complexes. En outre leur assemblage est long et peu aisé. Par ailleurs le câble est parfois mal maintenu dans les renvois, ce qui peut occasionner des bruits et éventuellement des pannes du lève-vitre.

Il existe un besoin pour un ressort à lame d'assemblage simple et assurant la tension d'un câble de lève-vitre. Il existe également un besoin pour un ressort à lame assurant la retenue d'un câble avant le montage du lève-vitre et limitant les mouvements et les bruits du câble.

L'invention concerne ainsi un lève-vitre de véhicule comprenant un curseur de vitre, un câble entraînant le curseur, au moins un renvoi de câble monté sur un axe, un tendeur monté sur l'axe, sollicitant directement le câble en tension. Le tendeur présente en outre une gorge, le câble coulissant dans cette gorge, et une saillie maintenant le câble dans la gorge.

Selon une variante, le tendeur est un ressort à lame.

Selon une autre variante le ressort est muni d'un embout rapporté, le ressort sollicitant le câble par l'intermédiaire de l'embout.

On peut également prévoir que la gorge ou la saillie est formée par des pliages (26,27 ) d'une extrémité du ressort.

Selon une variante, le tendeur comprend une surface plane traversée par l'axe.

Selon encore une variante, le tendeur comprend en outre une lame élastique pliée à la périphérie de la surface plane.

Selon une autre variante, le lève-vitre présente une platine sur laquelle la surface plane est montée fixe.

Selon encore une autre variante, la surface plane présente des moyens de blocage de la rotation du tendeur par rapport à la platine.

L'invention concerne également un procédé d'assemblage d'un tel lève-vitre, comprenant les étapes de montage du renvoi et du tendeur sur l'axe, mise en place du câble dans le renvoi, mise sous tension du câble à l'aide du tendeur.

D'autres caractéristiques et avantages de l'invention apparaîtront à la lecture de la description qui suit de modes de réalisation de l'invention, donnée à titre d'exemple et en référence aux dessins annexés qui montrent :
- figure 1, une vue d'ensemble de côté d'un lève-vitre selon un mode préféré de l'invention;
- figure 2, une vue en perspective d'un tendeur de lève-vitre;
- figure 3, une vue en perspective d'une partie du lève-vitre dans deux positions de tension;
- figure 4, une vue éclatée de la partie de lève-vitre de la figure 3;
- figure 5, une vue en perspective d'un embout de ressort;
- figures 6 à 9, des schémas en perspectives de modes de réalisation d'extrémités de ressorts.

L'invention propose un lève-vitre de véhicule selon les caractéristiques de la revendication 1 et présentant un renvoi de câble et un tendeur de câble montés sur un même axe. Le tendeur sollicite directement le câble en tension.

La figure 1 présente un exemple de mode de réalisation d'un lève-vitre 1 selon l'invention. Le lève-vitre 1 comprend un curseur 2 solidaire d'une vitre non représentée. Ce curseur 2 coulisse sur un rail de guidage 3 solidaire d'une plaque 4. Ce curseur 2 est disposé entre deux renvois 5 et 6. Le curseur 2 est entraîné par un câble 7 passant par les renvois 5 et 6. Les renvois 5 et 6 sont traversés par un axe respectif 9 et 10. Des tendeurs de câble 11 et 12 sont montés sur le même axe 9 ou 10 que les renvois 5 et 6 respectivement. Ces tendeurs 11 et 12 sollicitent directement le câble 7 en tension, en appuyant transversalement sur le câble. Le câble effectue une boucle et passe par la poulie d'entraînement 8 d'un moteur.

Les renvois 5 et 6 servent d'appui pour modifier la trajectoire du câble. Ainsi, en passant par le renvoi supérieur 6, le câble 7 peut entraîner le curseur 2 vers le haut même s'il provient d'un emplacement plus bas dans la portière. De façon similaire, en passant par le renvoi inférieur 5, le câble 7 peut entraîner le curseur 2 vers le bas même s'il provient d'un emplacement plus haut dans la portière. Les renvois peuvent être réalisés sous forme de poulies montées rotatives sur la plaque 4. On limite ainsi les frottements avec le câble et par conséquent l'usure du câble et de la poulie. Les renvois peuvent également être montés fixes. Les renvois peuvent présenter une forme sensiblement cylindrique avec une gorge 30 de guidage du câble. Les renvois peuvent également être réalisés sous forme de demi-cylindres.

Le lève-vitre de la figure 1 présente un tendeur de câble 12 sous forme d'un ressort à lame. Ce ressort est représenté plus précisément à la figure 2. Bien que le ressort décrit par la suite soit un ressort à lame, on peut bien entendu envisager d'utiliser un ressort filaire ou tout autre ressort approprié se fixant sur le même axe qu'un renvoi. Le ressort présente une surface plane 13 de montage sur l'axe. Cette surface 13 présente un orifice 14 permettant le passage et la retenue de l'axe. Cette surface est plane, ce qui permet de la disposer de façon stable contre une surface de réception correspondante de la plaque ou d'un renvoi. On peut également envisager une surface non plane conformée à la géométrie de la plaque ou du renvoi. Cette surface peut être fixée à la plaque 4 ou à une platine. La fixation du ressort lui permet d'exercer des efforts élastiques par l'intermédiaire de la lame 15.

La lame 15 s'étend depuis la périphérie de la surface de montage 13. Cette lame 15 exerce un effort lorsqu'elle est écartée de sa position d'équilibre, du fait de sa déformation élastique. La lame n'est pas solidaire de la surface plane 13 sur une grande partie de sa longueur et peut ainsi être aisément fléchie. La lame est sensiblement perpendiculaire à la surface plane. La lame peut ainsi exercer un effort sensiblement perpendiculaire à l'axe. Le ressort à lame peut être formé par exemple par emboutissage d'une pièce métallique. On peut également envisager de le former par moulage.

Sur la figure 3, le renvoi 6 et le ressort 12 sont montés sur l'axe 10. On peut ainsi prévoir de ménager un alésage 16 dans le renvoi 6 pour le placer sur l'axe. Le renvoi et le ressort sont disposés sur un même axe 10. L'assemblage du lève-vitre est ainsi facilité. L'axe 10, le ressort 12 et le renvoi 6 suffisent ainsi à assurer le guidage et la tension du câble. L'encombrement du lève-vitre est également réduit. On peut prévoir d'intercaler la surface de montage 13 du ressort entre le renvoi et la plaque comme cela est représenté à la figure 3. Le renvoi peut ainsi assurer le maintien du ressort après l'assemblage. On peut également envisager de disposer le renvoi entre la surface de montage et la plaque.

Comme représenté à la figure 4, l'axe peut présenter un épaulement 17 de retenue du renvoi, par exemple à une de ses extrémités. L'axe 10 traverse le renvoi et le ressort. On peut fixer l'axe 10 par vissage sur la plaque 4 ou sur la platine par exemple. Il est pour cela possible de réaliser un axe fileté et une plaque avec un taraudage correspondant. De façon générale on peut prévoir un axe et tout moyen de fixation permettant de maintenir le ressort et le renvoi en position par rapport à la plaque. L'axe 10 peut être rapporté ou réalisé dans une des pièces du lève-vitre. On peut ainsi prévoir de ménager l'axe dans le ressort, dans le renvoi ou dans la plaque par exemple.

La figure 3 représente le ressort de tension dans deux positions de tension du câble. Dans une première position 18, le câble est déjà tendu et le ressort ne modifie quasiment pas son trajet. Dans une deuxième position 19, le câble présente une tension inférieure. Le ressort 12 accroît la tension du câble en le déplaçant. Le câble est sollicité directement en tension par le ressort. L'extrémité de la lame appuie transversalement sur le câble. Le ressort tend ainsi à accroître le trajet du câble. Le câble est ainsi tendu.

Un embout 20 peut être rapporté à l'extrémité de la lame. Un tel embout est représenté à la figure 5. Le câble peut alors être sollicité par le ressort par l'intermédiaire de l'embout 20. Cet embout présente une gorge 21 assurant le guidage et le coulissement du câble. L'embout rapporté 20 peut être réalisé dans un matériau différent de celui du ressort. L'embout 20 est de préférence réalisé dans un matériau présentant un faible coefficient de frottement avec le câble. On utilisera également de préférence un matériau limitant les bruits lors du déplacement du câble. L'embout peut être fixé par tout moyen approprié sur l'extrémité du ressort 12. Il peut par exemple présenter une fente 22 dans laquelle l'extrémité de la lame est fixée par adhérence. Le fond 23 de la gorge 21 exerce l'effort de tension sur le câble. Les flancs 24 de la gorge assurent le guidage du câble et évitent que le câble ne sorte de la gorge du renvoi. Le câble est ainsi maintenu latéralement par le ressort. L'embout présente une saillie 25 surplombant la gorge 21. La saillie permet de limiter le débattement du câble et de maintenir ce câble dans la gorge. Le câble est ainsi maintenu normalement à la surface de contact. Ainsi, lors d'un choc ou lors du déplacement du câble, le câble ne peut pas sortir de la gorge. Cette saillie 25 peut également servir à glisser le câble dans la gorge lors du montage en l'empêchant de ressortir de la gorge lors de phases ultérieures de montage du lève-vitre. On peut également prévoir que la saillie appuie de façon permanente sur le câble. Le câble peut ainsi être maintenu entre la saillie et la surface de contact pour limiter encore un éventuel débattement.

Comme cela est représenté schématiquement aux figures 6 à 9, il est également possible de réaliser la gorge 23 par pliage de l'extrémité de la lame ou du fil du ressort. Dans l'exemple de la figure 6, l'extrémité de la lame présente deux replis 26 et 27 formant les flancs d'une gorge 23. Ces replis sont formés sensiblement à angle droit par rapport à la surface de contact avec le câble. Dans l'exemple de la figure 7, une saillie est ménagée dans l'un des replis. Cette saillie 25 est sensiblement parallèle à la surface de contact 23 avec le câble. Selon la variante de la figure 8, un unique repli 28 forme deux flancs 24 de gorge 21 et une saillie 25 empêchant le câble de sortir de la gorge. La variante de la figure 9 présente un unique repli formant deux flancs approximativement à 120 degrés par rapport à la surface de contact avec le câble. Ces flancs font également office de saillie de maintien dans la gorge.

Il est possible d'interdire la rotation du ressort par rapport à un axe normal à la surface de montage en munissant cette surface d'une saillie. Cette saillie 29 peut venir se placer dans un renfoncement de la plaque. On peut bien entendu utiliser tout dispositif de fixation adéquat.

L'invention concerne également un procédé d'assemblage d'un lève-vitre. Ce procédé comprend les étapes de montage du renvoi et du ressort sur l'axe. Le câble est mis en place dans une gorge du renvoi. Le câble est ensuite mis sous tension à l'aide du ressort.

Les différentes étapes du procédé peuvent bien entendu être réalisées dans un ordre différent de celui qui vient d'être décrit.

Les présents modes de réalisation et exemples doivent être considérés comme ayant été présentés à titre illustratif et non restrictif et l'invention n'est pas censée être limitée aux détails fournis ici mais peut être modifiée en restant dans le cadre de la portée des revendications annexées. Ainsi, bien que la direction de l'effort exercé par le tendeur sur le ressort ait été décrit dans la direction du rail, on peut également envisager de disposer le ressort de sorte qu'il tende le câble dans une direction opposée. L'invention n'est pas non plus limitée à un lève-vitre présentant deux tendeurs de câble.

## Revendications

1. Lève-vitre (1) de véhicule comprenant:
- un curseur (2) de vitre;
- un câble (7) entraînant le curseur (2);
- au moins un renvoi (5, 6) de câble monté sur un axe (10);
- un tendeur (11, 12) sollicitant directement le câble (7) en tension, le tendeur (11, 12) présentant une gorge (21), le câble coulissant dans cette gorge,
**caractérisé en ce que** le tendeur est monté sur l'axe (10) et présente une saillie (25) maintenant le câble dans la gorge.

2. Le lève-vitre selon la revendication 1, **caractérisé en ce que** le tendeur est un ressort à lame (12).

3. Le lève-vitre de la revendication 2, **caractérisé en ce que** le ressort est muni d'un embout rapporté (20), le ressort sollicitant le câble par l'intermédiaire de l'embout.

4. Le lève-vitre de la revendication 2, **caractérisé en ce que** la gorge ou la saillie est formée par des pliages (26, 27) d'une extrémité du ressort.

5. Le lève-vitre de l'une des revendications 2 à 4, **caractérisé en ce que** le ressort comprend une surface plane (14) traversée par l'axe.

6. Le lève-vitre de la revendication 5, **caractérisé en ce que** le ressort comprend en outre une lame élastique pliée à la périphérie de la surface plane.

7. Le lève-vitre de la revendication 5 ou 6, **caractérisé en ce que** le lève-vitre présente une platine sur laquelle la surface plane est montée fixe.

8. Le lève-vitre de la revendication 7, **caractérisé en ce que** la surface plane présente des moyens de blocage (29) de la rotation du ressort par rapport à la platine.

9. Procédé d'assemblage d'un lève-vitre selon l'une des revendications 2 à 8, comprenant les étapes de:
- montage du renvoi et du ressort sur l'axe;
- mise en place du câble dans le renvoi;
- mise sous tension du câble à l'aide du ressort.

## Patentansprüche

1. Fensterheber (1) für Kraftfahrzeuge umfassend:
- einen Fensterschieber (2);
- ein Kabel (7), das den Schieber (2) antreibt;
- mindestens eine auf einer Achse (10) befestigte Kabelumlenkung (5,6);
- einen Spanner (11,12), der direkt auf das gespannte Kabel (7) einwirkt, wobei der Spanner (11,12) eine Rille (21) aufweist, durch die das Kabel geführt wird, **dadurch gekennzeichnet, dass** der Spanner auf der Achse (10) befestigt ist und einen Überstand (25) aufweist, der das Kabel in der Rille hält.

2. Fensterheber gemäß Anspruch 1, **dadurch gekennzeichnet, dass** der Spanner eine Blattfeder (12) ist.

3. Fensterheber gemäß Anspruch 2, **dadurch gekennzeichnet, dass** die Feder ein Ansatzstück (20) aufweist, wobei die Feder über das Ansatzstück auf das Kabel einwirkt.

4. Fensterheber gemäß Anspruch 2, **dadurch gekennzeichnet, dass** die Rille oder der Überstand durch Falzungen (26,27) eines Endes der Feder gebildet werden.

5. Fensterheber gemäß einem der Ansprüche 2 bis 4, **dadurch gekennzeichnet, dass** die Feder eine ebene Oberfläche (14) umfasst, durch die die Achse verläuft.

6. Fensterheber gemäß Anspruch 5, **dadurch gekennzeichnet, dass** die Feder außerdem ein elastisches Blättchen umfasst, das am Rand der ebenen Oberfläche gefalzt ist.

7. Fensterheber gemäß Anspruch 5 oder 6, **dadurch gekennzeichnet, dass** der Fensterheber eine Platine aufweist, auf der die ebene Oberfläche fest angebracht ist.

8. Fensterheber gemäß Anspruch 7, **dadurch gekennzeichnet, dass** die ebene Oberfläche Sperrvorrichtungen (29) aufweist, die das Drehen der Feder gegenüber der Platine verhindern.

9. Montageverfahren für einen Fensterheber gemäß einem der Ansprüche 2 bis 8, das die Schritte umfasst:
- Montieren der Umleitung und der Feder auf der Achse;
- Plazieren des Kabels in der Umleitung;
- Spannen des Kabels mit Hilfe der Feder.

## Claims

1. A vehicle window lifter or regulator (1) comprising:
- a window glass slider (2);
- a cable (7) driving said slider (2);
- at least one redirection means (5, 6) for the cable mounted on a shaft (10);
- tensioning means (11, 12) acting directly to tension the cable (7), the tensioning means (11, 12) having a channel (21), the cable sliding in said channel, **characterised in that** the tensioning means are mounted on the said shaft (10) and have a projection (25) maintaining the cable in the channel.

2. The window lifter according to claim 1, **characterised in that** the tensioning means consist of a plate spring (12).

3. The window lifter according to claim 2, **characterised in that** the said spring is provided with an end portion (20) added thereto, the spring acting on the cable via said end portion.

4. The window lifter of claim 2, **characterised in that** the channel or the projection is formed by folds (26, 27) of an end of said spring.

5. A window lifter of one of Claims 2-4, **characterised in that** the spring comprises a planar surface (14) through which said shaft passes.

6. The window lifter of claim 5, **characterised in that** the spring further comprises a resilient blade folded at the periphery of said planar surface.

7. The window lifter of claim 5 or 6, **characterised in that** the window lifter has a plate on which said planar surface is mounted in a fixed manner.

8. The window lifter of claim 7, **characterised in that** the planar surface has means for locking (29) rotation of said spring with respect to said plate.

9. A method for assembling a window lifter according to one of claims 2 to 8, comprising the steps of:
- mounting said redirection means and spring on the shaft;
- placing said cable on the redirection means;
- tensioning the cable using the spring.
